# EUROPÄISCHE PATENTSCHRIFT

(11) **EP 1 429 420 B1**
(45) Veröffentlichungstag und Bekanntmachung des Hinweises auf die Patenterteilung: **26.03.2008**
(21) Anmeldenummer: 03016844.7
(22) Anmeldetag: 24.07.2003
(51) Int. Cl.: H01R 9/24

(54) **Anschlusseinrichtung, insbesondere für elektrische Betriebsmittel**
Connecting device, in particular for electrical installation
Dispositif de raccordement, notamment pour installation électrique

(30) Priorität: 13.12.2002 DE 10258281
(43) Veröffentlichungstag der Anmeldung: 16.06.2004
(73) Patentinhaber: Vossloh-Schwabe Deutschland GmbH, 73660 Urbach (DE)
(72) Erfinder: Sterzik, Manfred, 73614 Schondorf (DE); Höfer, Ernst, 73614 Schorndorf (DE)
(74) Vertreter: Rüger, Barthelt & Abel Patentanwälte

(56) Entgegenhaltungen:
- DE-A- 4 405 919
- DE-A- 19 915 355
- DE-U- 8 801 789

## Beschreibung

Die Erfindung betrifft eine Anschlusseinrichtung, die insbesondere für elektrische Betriebsmittel vorgesehen ist.

Elektrische Betriebsmittel können Vorschaltgeräte für Gasentladungslampen, insbesondere so genannte Vorschaltdrosseln, Kleintransformatoren oder dergleichen sein. Gelegentlich müssen solchen, als elektrische Betriebsmittel bezeichneten, Geräten Bauelemente vorgeschaltet werden, die zum Schutz der Geräte, zur Erfüllung allgemeiner Sicherheitsbedingungen, zur Entstörung oder zu sonstigen Zwecken dienen. Außerdem müssen solche Betriebsmittel an ein äußeres Netz angeschlossen werden, wozu ohnehin eine Anschlusseinrichtung erforderlich ist.

Aus der DE 199 15 355 A1, der als nächstliegender Stand der Technik betrachtet ist, ist eine elektrische Verbindungs- oder Anschlussklemme bekannt, die als Anschlusseinrichtung für ein elektrisches Betriebsmittel dient. Die Anschlussklemme weist ein Klemmengehäuse mit einem darin untergebrachten, temperaturempfindlichen Element auf. Dieses ist an der Unterseite des Klemmengehäuses so angebracht, dass es von einer Erwärmung eines Trägerblechs, auf dem es montiert wird, als erstes betroffen ist. Das Klemmengehäuse enthält drei einzelne, nebeneinander angeordnete Klemmenelemente, von denen zwei mit dem elektrischen Bauelement verbunden sind. Jedes Klemmenelement weist jeweils zwei Klemmschrauben auf, von denen zwei zum Festlegen von Anschlussdrähten des Bauelements dienen.

Das thermisch empfindliche elektrische Bauelement liegt in einer gesonderten Kammer und nimmt somit deren Temperatur an. Die Ansprechgeschwindigkeit, insbesondere auf schnelle Temperaturänderungen, hängt dabei von der Güte des Wärmeübergangs zwischen der wärmeübertragenden Wand des Gehäuses und dem Bauelement ab.

Sind die Anschlussdrähte des elektrischen Bauelements durch Klemmschrauben gesichert kann bei einer unsachgemäßen späteren Montage eines mit einer solchen Anschlusseinrichtung versehenen Betriebsmittels versehentlich eine Klemmschraube gelöst werden, mit der das Bauelement angeschlossen ist. Bleibt dies unbemerkt, kann es zu Funktionsstörungen kommen.

Davon ausgehend ist es Aufgabe der Erfindung, eine Anschlusseinrichtung mit erhöhter Betriebssicherheit zu schaffen.

Diese Aufgabe wird mit der Anschlusseinrichtung nach Anspruch 1 gelöst.

Die erfindungsgemäße Anschlusseinrichtung weist ein Gehäuse auf, in dem die Anschlussklemmen und zusätzlich wenigstens ein elektrisches Bauelement untergebracht sind. Das elektrische Bauelement ist über Federkontakte mit den Anschlussklemmen verbunden, wobei die Federkontakte von außen nicht zugänglich sind. Sie sind somit vor äußerer Manipulation geschützt - durch das Anschließen und Abklemmen von einzelnen Leitungen von den Anschlussklemmen kann der elektrische Kontakt zwischen den Federkontakten und den Anschlussklemmen nicht beeinträchtigt werden.

Es hat sich gezeigt, dass die Zuverlässigkeit einer solchen Anschlusseinrichtung sehr gut ist.

Die erfindungsgemäße Anschlusseinrichtung erlaubt außerdem eine besonders einfache Herstellung. Es muss lediglich das Gehäuse mit den Anschlussklemmen und dem elektrischen Bauelement bestückt werden. Dies ist ein reiner Fügeprozess, bei dem sich die Federkontakte an die entsprechenden Anschlussklemmen anlegen. Besondere sonstige Maßnahmen sind nicht zu treffen.

Bei einer bevorzugten Ausführungsform ist eine Anschlussklemme als Durchleitungsklemme ausgebildet, während die anderen beiden Anschlussklemmen jeweils mit einem Anschluss (Federkontakt) des Bauelements, dabei jedoch nicht untereinander verbunden sind. Diese beiden letztgenannten Anschlussklemmen sind vorzugsweise auf einer Linie angeordnet, die parallel zu der Längsachse der anderen, zwei Klemmstellen aufweisenden, Anschlussklemme ausgerichtet ist. Dadurch kann die Anschlusseinrichtung von oben gesehen wie eine herkömmliche Lüsterklemme ausgebildet werden, deren Anschluss keinerlei gesonderte Aufmerksamkeit beansprucht. Der richtige Anschluss hängt nicht davon ab, ob dem betreffenden Benutzer bewusst ist, dass in dem Gehäuse noch ein elektrisches Schaltelement angeordnet ist.

Die Anschlussklemmen sind vorzugsweise als Schraubklemmen ausgebildet. Bedarfsweise können sie jedoch auch als Federklemmen, als Schneidklemmkontakte oder anderweitig ausgebildet sein. Auch sind gemischte Kontaktsysteme möglich, bei denen sowohl Federklemmen als auch Schraubklemmen vorhanden sind.

Das elektrische Bauelement kann ein PTC-Widerstand sein, der als temperaturempfindliches Strombegrenzungsbauelement dient. Bei abgewandelten Ausführungsformen kann das Bauelement auch als Varistor ausgebildet sein, das Überspannungen zwischen beiden zueinander parallelen, dann als Durchleitungskontakten ausgebildeten Anschlussklemmen ableitet. Ebenso kann es als Entstörkondensator oder als anderweitiges elektrisches Bauelement ausgebildet sein. Bevorzugterweise ist es ein temperaturempfindliches Bauelement, das zwischen den Anschlussklemmen und der bodenseitigen Wand des Gehäuses angeordnet ist, um möglichst schnell die Temperatur des Trägers zu erfassen, auf dem die Anschlusseinrichtung montiert ist.

Dabei wird es als besonders vorteilhaft angesehen, wenn das Bauelement an die untere Gehäusewand angedrückt ist. Dies kann durch ein in das Gehäuse integriertes Federmittel oder auch durch ein anderweitiges Federmittel erfolgen. Bei einer besonders einfachen Ausführungsform dienen die Federkontakte auch als Federmittel zum Andrücken des Bauelements an die wärmeübertragende Wand des Gehäuses.

Das Bauelement ist vorzugsweise durch Rastmittel in dem Gehäuse gesichert. Es kann dann nach dem Einfügen der Anschlussklemmen in das Gehäuse einfach in ein entsprechendes Fach desselben eingeschoben werden, wobei die Federkontakte, die nötigen elektrischen Verbindungen automatisch herstellen. Dazu sind die beiden Kammern für die betroffenen Anschlussklemmen mit der Aufnahmekammer für das elektrische Bauelement verbunden. Die die beiden Aufnahmekammern für die Anschlussklemmen von der Aufnahmekammer für das Bauelement trennende Wand kann dazu einen entsprechenden Schlitz aufweisen, der von den Federkontakten durchgriffen wird.

Weitere Einzelheiten vorteilhafter Ausführungsformen der Erfindung sind Gegenstand der Zeichnung, der Beschreibung oder von Unteransprüchen. In der Zeichnung ist ein Ausführungsbeispiel der Erfindung veranschaulicht. Es zeigen:
- Figur 1: ein elektrisches Betriebsmittel mit der erfindungsgemäßen Anschlusseinrichtung,
- Figur 2: das Betriebsmittel nach Figur 1 in einer teilweisen geschnittenen Seitenansicht,
- Figur 3: das Betriebsmittel nach Figur 1 und 2 in einer Stirnansicht,
- Figur 4: die Anschlusseinrichtung des Betriebsmittels nach den Figuren 1 bis 3 in einer schematisierten und reduzierten Schnittdarstellung,
- Figur 5 und 6: die Anschlusseinrichtung nach Figur 4 in Perspektivdarstellungen,
- Figur 7: die Anschlusseinrichtung in einer Stirnansicht und
- Figur 8: die Anschlusseinrichtung geschnitten entlang der Linie A-A in Figur 8.

In Figur 1 ist eine Vorschaltdrossel 1 für eine Leuchtstofflampe veranschaulicht. Die Vorschaltdrossel 1 steht stellvertretend für verschiedene elektrische Betriebsmittel, die über eine erfindungsgemäße Anschlusseinrichtung 2 elektrisch angeschlossen werden können. Die Vorschaltdrossel 1 umfasst ein Trägerblech 3, das einen Eisenkern 4 mit einer Wicklung 5 sowie die Anschlusseinrichtung 2 trägt.

Die Anschlusseinrichtung 2 weist ein beispielsweise aus Kunststoff bestehendes und somit elektrisch isolierendes Gehäuse 6 auf, das mit dem Trägerblech 3 verschraubt ist. Das Gehäuse 6 umschließt Aufnahmeräume 7, 8, 9, 11, in denen, wie die Figuren 2 und 3 veranschaulichen, Anschlussklemmen 12, 13, 14 sowie ein elektrisches Bauelement 15 angeordnet sind.

Die Anschlussklemmen 12, 13, 14 sind durch ihre Klemmschrauben in ihren jeweiligen Aufnahmeräumen 7, 8, 9 gehalten. Außerdem können sie reibschlüssig in dem Gehäuse 2 sitzen. Die Anschlussklemme 14 bildet eine Durchgangsklemme, deren eine Klemmschraube zum Anschluss einer Zuleitung und deren andere Klemmschraube zum Kontaktieren eines Anschlusses der Wicklung 5 dient. Zum Kontaktieren des anderen Anschlusses der Wicklung 5 dient die Anschlussklemme 13, während die Anschlussklemme 12 zum Anschluss einer äußeren Leitung dient.

Der prinzipielle Aufbau der Anschlusseinrichtung 2 geht aus Figur 4 und Figur 5 hervor. Das Gehäuse 6 weist zwei nebeneinander angeordnete, etwa quaderförmige Abschnitte 16, 17 auf, die untereinander durch zwei, eine Befestigungsbohrung 18 umgrenzende, Stege 19, 21 verbunden sind. Von der Oberseite der Abschnitte 16, 17 erstrecken sich rohrförmige Fortsätze 22, 23, 24, 25 weg, die, wie bei Lüsterklemmen üblich, in zwei zueinander parallelen Reihen angeordnet sind und Klemmschrauben beherbergen. Figur 4 veranschaulicht die Klemmschrauben 26, 27 der Anschlussklemmen 12, 13. Die sie beherbergenden Aufnahmeräume 7, 8 sind voneinander durch eine Trennwand 28 getrennt und elektrisch isoliert. Außerdem sind sie von dem Aufnahmeraum 9 (Figur 5) elektrisch getrennt.

Der Aufnahmeraum 11 ist unterhalb der Aufnahmeräume 7, 8 angeordnet und von diesem durch einen Boden 29 getrennt. Dieser nimmt, wie aus Figur 8 hervorgeht, nicht die gesamte Grundfläche der Aufnahmeräume 7, 8 ein, sondern lässt, ganz im Gegenteil, einen Schlitz 31 frei, durch den die Aufnahmeräume 7, 8 mit dem Aufnahmeraum 11 verbunden sind.

Das elektrische Bauelement 15 ist vorzugsweise etwa quaderförmig ausgebildet und liegt mit seiner flachen Unterseite 32 an einer dünnen unteren Gehäusewand 33 an, die das Gehäuse 6 nach unten hin abschließt. Die Gehäusewand 33 liegt in montiertem Zustand der Anschlusseinrichtung 2 flächenhaft an dem Trägerblech 3 an. Kraftübertragend wirken hinsichtlich der Abstützung der von einer Klemmschraube, die die Befestigungsbohrung 18 durchsetzt, ausgehenden Kräfte seitliche Stege 34, 35, 36, 37 (Figur 5 und 6), die den Aufnahmeraum 11 seitlich abschließen, bzw. sich unterhalb des Aufnahmeraums 9 von dessen Boden weg auf das Trägerblech 3 zu erstrecken.

Der Aufnahmeraum 11 ist ein flacher, quaderförmiger Raum, der unterhalb des Aufnahmeraums 7 zu einer Stirnseite hin offen ist, wie die Figuren 4 und 5 veranschaulichen. Zur gegenüber liegenden Seite hin ist der Aufnahmeraum 11 ebenfalls offen, wie Figur 6 veranschaulicht, wobei seitliche Vorsprünge 38, 39 die Öffnung verengen. Bedarfsweise kann das Gehäuse hier auch ganz geschlossen sein, wie Figur 4 zeigt. Die Vorsprünge 38, 39 bzw. eine dort durchgehende Wand dient als Anschlagmittel für das Bauelement 15. Zur Sicherung desselben in dem Aufnahmeraum 11 dient ein Rastmittel 41, das durch ein oder mehrere, an der Gehäusewand 33 ausgebildete Rastnasen 42, 43 gebildet ist, wie Figur 4 in Verbindung mit Figur 7 veranschaulicht. Die Rastnasen 42, 43 weisen nach außen hin jeweils eine schräge Rampenform auf, während sie nach innen hin steil abfallen. In Folge der Eigenelastizität der Gehäusewand 33 können sie federnd ausweichen, wenn das Bauelement 15 in den Aufnahmeraum 11 geschoben wird.

Das Bauelement 11 ist beispielsweise ein Thermoschalter oder ein kombinierter stromempfindlicher Thermoschalter. Dieser kann beispielsweise in Form eines PTC-Elements ausgebildet sein, das durch Stromfluss vorgewärmt und bei Erreichen einer Sprungtemperatur hochohmig wird. Das Bauelement 15 verbindet die beiden Anschlussklemmen 12, 13 elektrisch. Dazu weist es wenigstens zwei Federkontakte 44, 45 auf, die von der Oberseite 46 oder den Stirnseiten 47, 48 des Bauelements 15 schräg nach oben weg stehen. Vorzugsweise sind die Federkontakte 44, 45 etwas gewölbt, wobei sie mit der Oberseite 46 einen spitzen Winkel einschließen. Sie können aufeinander zu gerichtet oder auch gleich gerichtet angeordnet sein. Die Federkontakte 44, 45 sind vorzugsweise korrosionsgeschützt, beispielsweise durch einen Silberüberzug. Das Grundmaterial kann Federstahl sein. Die Anschlussklemmen 12, 13 sind ebenfalls vorzugsweise mit dem gleichen Material (z.B. Silber) korrosionsgeschützt. Die an ihrer vorzugsweise planen Unterseite anliegenden Federkontakte 44, 45 stellen somit einen sicheren elektrischen Kontakt her. Außerdem belasten sie das Bauelement 15 in Richtung auf die Gehäusewand 33 und bilden somit ein Federmittel, das zur flächenhaften Anlage der Unterseite 32 an der Gehäusewand 33 beiträgt.

Die Anschlusseinrichtung 2 wird folgendermaßen montiert:

Nach Herstellen des Gehäuses 6 sowie Bereitstellen der Anschlussklemmen 12, 13, 14 werden die Anschlussklemmen 12, 13, 14 zunächst in ihre Aufnahmeräume 7, 8, 9 eingesetzt oder, falls sie ein gewisses Übermaß haben, eingepresst. Beispielsweise kann der Aufnahmeraum 9 mit Rippen 51 versehen sein, die ihn verengen und einen Presssitz der betreffenden Anschlussklemme 14 bewirken. Solche Vorsprünge, Rippen oder dergleichen können auch in den anderen Aufnahmeräumen 7, 8 vorgesehen sein. Nach Einsetzen der Klemmschrauben sind die Anschlussklemmen 12, 13, 14 am Platz gesichert.

In einem weiteren Arbeitsschritt, der beispielsweise in einer anderen Werkstatt von einem Kunden oder Zulieferer ausgeführt werden kann, wird nun das Bauelement 15 in den Aufnahmeraum 11 eingesetzt. Dazu wird es lediglich in Längsrichtung (in Figur 4 von rechts nach links) eingeschoben, wobei sein Federkontakt 44 durch den Schlitz 31, gemäß Figur 8, läuft. Somit erreichen beide Federkontakte jeweils die ihm zugeordnete Anschlussklemme 12 bzw. 13. Die Federkontakte 44, 45 können an diagonal gegenüber liegenden Stellen des Bauelements 15 angeordnet sein, so dass das Bauelement 15 in zwei möglichen Positionen in den Aufnahmeraum 11 eingesetzt werden kann. Dazu ist der Boden 29, wie Figur 8 veranschaulicht, vorzugsweise verkürzt, so dass er den Aufnahmeraum 8 nach unten hin, d.h. zu dem Aufnahmeraum 11 hin, im Wesentlichen frei lässt. Soll hingegen eine Richtungsverwechslung des Bauelements 15 vermieden werden, kann der Boden 29 entsprechend verlängert werden, wodurch dann ein entsprechend gepoltes Bauelement nur noch in einer Einsetzrichtung in den Aufnahmeraum 11 eingeführt werden kann.

In allen Fällen lässt sich die Anschlusseinrichtung rationell und automatisiert fertigen. Dies gilt insbesondere im Hinblick auf die schraubenlose Anschlusstechnik zwischen dem Bauelement 15 und den Anschlussklemmen 12, 13. Es ergibt sich eine kompakte Ausführung der Anschlusseinrichtung 2. Außerdem ergibt sich eine insgesamt lediglich zweipolige Ausführung im Gegensatz zu bislang bekannten dreipoligen Ausführungen, die Montageverwechslungen nicht ausschlossen.

Bei einer verbesserten Anschlusseinrichtung 2 ist ein in dieser untergebrachtes elektrisches Bauelement 15 über schraubenlose Kontakte, beispielsweise Federkontakte 44, 45, mit zwei voneinander ansonsten elektrisch getrennten Anschlussklemmen 12, 13 verbunden. Dies ermöglicht eine besonders rationelle Montage, wobei die Federkontakte 44, 45 zugleich eine Verbesserung des Wärmeübergangs auf das Bauelement 15 bewirken können, wenn dies als Temperaturfühler ausgebildet ist. Dies wird erreicht, indem die Federkontakte 44, 45 das Bauelement 15 gegen eine unterseitige Gehäusewand 33 des Gehäuses 6 drücken.

## Patentansprüche

1. Anschlusseinrichtung (2), insbesondere für elektrische Betriebsmittel,
mit einem Gehäuse (6), das aus einem elektrisch isolierenden Material besteht und das mehrere Aufnahmeräume (7, 8, 9, 11) umgrenzt,
mit Anschlussklemmen (12, 13, 14), die jeweils eine Grundfläche aufweisen, in unterschiedlichen Aufnahmeräume (7, 8, 9) angeordnet sind und zum Anschluss von elektrischen Leitungen eingerichtet sind, und
mit einem elektrischen Bauelement (15), das in einem der Aufnahmeräume (11) des Gehäuses (6) angeordnet und über Anschlussleitungen mit wenigstens zwei Anschlussklemmen (12, 13) verbunden ist,
**dadurch gekennzeichnet,**
**dass** die Anschlussleitungen als Federkontakte (44, 45) ausgebildet sind und
**dass** an den Grundflächen der Anschlussklemmen (12, 13) jeweils ein Federkontakt (44, 45) des elektrischen Bauelements (15) anliegt.

2. Anschlusseinrichtung nach Anspruch 1, **dadurch gekennzeichnet, dass** einer der Aufnahmeräume (9) keine Verbindung zu anderen Aufnahmeräumen (7, 8, 11) hat und zur Aufnahme einer Durchleitungsklemme (14) dient, wohingegen zwei weitere Aufnahmeräume (7, 8), die zur Aufnahme von jeweils einer Anschlussklemme (12, 13) dienen, jeweils mit einem Aufnahmeraum (11) verbunden sind, der zur Aufnahme des elektrischen Bauelements (15) dient.

3. Anschlusseinrichtung nach Anspruch 2, **dadurch gekennzeichnet, dass** die zur Aufnahme jeweils einer Anschlussklemme (12, 13) dienenden Aufnahmeräume (7, 8) in einer Reihe angeordnet sind, die parallel zu dem Aufnahmeraum (9) für die Durchleitungsklemme (14) angeordnet ist.

4. Anschlusseinrichtung nach Anspruch 1, **dadurch gekennzeichnet, dass** die Anschlussklemmen (12, 13, 14) Schraubklemmen sind.

5. Anschlusseinrichtung nach Anspruch 1, **dadurch gekennzeichnet, dass** die Anschlussklemmen Federklemmen sind.

6. Anschlusseinrichtung nach Anspruch 1, **dadurch gekennzeichnet, dass** die Grundfläche eben ausgebildet ist.

7. Anschlusseinrichtung nach Anspruch 1, **dadurch gekennzeichnet, dass** die Anschlussklemmen (12, 13), die mit dem elektrischen Bauelement (15) in elektrischer Verbindung stehen wenigstens in solchen Bereichen mit einer korrosionsschützenden elektrisch leitenden Beschichtung versehen sind, die mit den Federkontakten (44, 45) in Berührung stehen.

8. Anschlusseinrichtung nach Anspruch 1, **dadurch gekennzeichnet, dass** die Federkontakte (44, 45) mit einer korrosionshemmenden elektrisch leitenden Beschichtung versehen sind.

9. Anschlusseinrichtung nach Anspruch 7 und 8, **dadurch gekennzeichnet, dass** die Beschichtung der Federkontakte (44, 45) mit der Beschichtung der Anschlussklemmen (12, 13) übereinstimmt

10. Anschlusseinrichtung nach Anspruch 1, **dadurch gekennzeichnet, dass** das elektrische Bauelement (15) ein temperaturempfindliches Bauelement ist.

11. Anschlusseinrichtung nach Anspruch 1, **dadurch gekennzeichnet, dass** das elektrische Bauelement (15)ein stromempfindliches Bauelement ist.

12. Anschlusseinrichtung nach Anspruch 1, **dadurch gekennzeichnet, dass** das elektrische Bauelement (15) ein Temperatur- und stromempfindliches Bauelement ist.

13. Anschlusseinrichtung nach Anspruch 1, **dadurch gekennzeichnet, dass** das Bauelement (15) ein Schalterelement ist.

14. Anschlusseinrichtung nach Anspruch 11, **dadurch gekennzeichnet, dass** das Bauelement (15) eine Schalthysteresis aufweist.

15. Anschlusseinrichtung nach Anspruch 1, **dadurch gekennzeichnet, dass** das Bauelement (15) durch Rastmittel (41) in dem Gehäuse (6) gesichert ist.

16. Anschlusseinrichtung nach Anspruch 1, **dadurch gekennzeichnet, dass** das Bauelement (15) durch ein Federmittel (44, 45) an eine wärmeübertragende Gehäusewand (33) des Gehäuses (6) angedrückt ist.

17. Anschlusseinrichtung nach Anspruch 16, **dadurch gekennzeichnet, dass** das Federmittel (44, 45) durch die Federkontakte (44, 45) gebildet ist.

## Claims

1. Connection device (2), in particular for electrical equipment,
with a housing (6), which is made of an electrically insulating material and defines several receiving areas (7, 8, 9,11),
with connecting terminals (12, 13, 14), which respectively have a base surface, are arranged in different receiving areas (7, 8, 9) and are fitted for the connection of electrical leads, and
with an electrical component (15), which is arranged in the receiving areas (11) of the housing (6) and is connected to at least two connecting terminals (12, 13) via connection leads,
**characterised in that**
the connection leads are configured as spring contacts (44, 45), and that a spring contact (44, 45) of the electrical component (15) respectively abuts against the base surfaces of the connecting terminals (12, 13).

2. Connection device according to Claim 1, **characterised in that** one of the receiving areas (9) has no connection to the other receiving areas (7, 8, 11) and serves to receive a through-terminal (14), whereas two further receiving areas (7, 8), which respectively serve to receive a connecting terminal (12, 13), are respectively connected to a receiving area (11), which serves to receive the electrical component (15).

3. Connection device according to Claim 2, **characterised in that** the receiving areas (7, 8) serving to receive a respective connecting terminal (12, 13) are arranged in a row, which is arranged parallel to the receiving area (9) for the through-terminal (14).

4. Connection device according to Claim 1, **characterised in that** the connecting terminals (12, 13, 14) are screw terminals.

5. Connection device according to Claim 1, **characterised in that** the connecting terminals are spring terminals.

6. Connection device according to Claim 1, **characterised in that** the base surface is plane.

7. Connection device according to Claim 1, **characterised in that** the connecting terminals (12, 13), which electrically connect to the electrical component (15), are provided with an anti-corrosion, electrically conductive coating at least in those regions, which are in contact with the spring contacts (44, 45).

8. Connection device according to Claim 1, **characterised in that** the spring contacts (44, 45) are provided with a corrosion-inhibiting, electrically conductive coating.

9. Connection device according to Claim 7 and 8, **characterised in that** the coating of the spring contacts (44, 45) is the same as the coating of the connecting terminals (12, 13).

10. Connection device according to Claim 1, **characterised in that** the electrical component (15) is a temperature-sensitive component.

11. Connection device according to Claim 1, **characterised in that** the electrical component (15) is a current-sensitive component.

12. Connection device according to Claim 1, **characterised in that** the electrical component (15) is a temperature- and current-sensitive component.

13. Connection device according to Claim 1, **characterised in that** the component (15) is a switch element.

14. Connection device according to Claim 11, **characterised in that** the component (15) has a switching hysteresis.

15. Connection device according to Claim 1, **characterised in that** the component (15) is secured in the housing (6) by catch elements (41).

16. Connection device according to Claim 1, **characterised in that** the component (15) is pressed against a heat-transferring housing wall (33) of the housing (6) via a spring element (44, 45).

17. Connection device according to Claim 16, **characterised in that** the spring element (44, 45) is formed by the spring contacts (44, 45).

## Revendications

1. Dispositif de connexion (2), en particulier pour équipements électriques, avec un boîtier (6) qui est constitué de matériau électriquement isolant et qui délimite plusieurs espaces récepteurs (7, 8, 9, 11), avec des bornes de connexion (12, 13, 14) qui comportent chacune une surface de fond, sont disposées dans différents espaces récepteurs (7, 8, 9) et sont équipées pour la connexion de lignes électriques, et avec un composant électrique (15) qui est disposé dans un des espaces récepteurs (11) du boîtier (6) et qui est connecté par des lignes de connexion à au moins deux bornes de connexion (12, 13), **caractérisé en ce que** les lignes de connexion sont conformées en ressorts de contact (44, 45) et **en ce que** sur la surface de fond de chacune des bornes de connexion (12, 13) est appliqué un ressort de contact (44, 45) du composant électrique (15).

2. Dispositif de connexion selon la revendication 1, **caractérisé en ce qu'**un des espaces récepteurs (9) n'a pas de connexion avec d'autres espacés récepteurs (7, 8, 11) et sert à recevoir une borne passante (14), tandis que deux autres espaces récepteurs (7, 8) servant à recevoir chacun une borne de connexion (12, 13) sont reliés chacun à un espace récepteur (11) qui sert à recevoir le composant électrique (15).

3. Dispositif de connexion selon la revendication 2, **caractérisé en ce que** les espaces récepteurs (7, 8) servant à recevoir chacun une borne de connexion (12, 13) sont disposés sur une rangée orientée parallèlement à l'espace récepteur (9) pour la borne passante (14).

4. Dispositif de connexion selon la revendication 1, **caractérisé en ce que** les bornes de connexion (12, 13, 14) sont des bornes à vis.

5. Dispositif de connexion selon la revendication 1, **caractérisé en ce que** les bornes de connexion sont des bornes à ressort.

6. Dispositif de connexion selon la revendication 1, **caractérisé en ce que** la surface de fond est de conformation plane.

7. Dispositif de connexion selon la revendication 1, **caractérisé en ce que**, au moins dans les zones en contact avec les ressorts de contact (44, 45), les bornes de connexion (12, 13) en liaison électrique avec le composant électrique (15) sont pourvues d'un revêtement électriquement conducteur anticorrosif.

8. Dispositif de connexion selon la revendication 1, **caractérisé en ce que** les ressorts de contact (44, 45) sont pourvus d'un revêtement électriquement conducteur anticorrosif.

9. Dispositif de connexion selon les revendications 7 et 8, **caractérisé en ce que** le revêtement des ressorts de contact (44, 45) coïncide avec le revêtement des bornes de connexion (12, 13).

10. Dispositif de connexion selon la revendication 1, **caractérisé en ce que** le composant électrique (15) est un composant sensible à la température.

11. Dispositif de connexion selon la revendication 1, **caractérisé en ce que** le composant électrique (15) est un composant sensible au courant.

12. Dispositif de connexion selon la revendication 1, **caractérisé en ce que** le composant électrique (15) est un composant sensible à la température et au courant.

13. Dispositif de connexion selon la revendication 1, **caractérisé en ce que** le composant (15) est un élément commutateur.

14. Dispositif de connexion selon la revendication 11, **caractérisé en ce que** le composant (15) possède une hystérésis de commutation.

15. Dispositif de connexion selon la revendication 1, **caractérisé en ce que** le composant (15) est immobilisé dans le boîtier (6) par l'intermédiaire de moyens de crantage (41).

16. Dispositif de connexion selon la revendication 1, **caractérisé en ce que** le composant (15) est plaqué par un moyen de ressort (44, 45) contre une paroi caloporteuse (33) du boîtier (6).

17. Dispositif de connexion selon la revendication 16, **caractérisé en ce que** le moyen de ressort (44, 45) est formé par les ressorts de contact (44, 45).
